# EUROPÄISCHE PATENTSCHRIFT

(11) **EP 3 216 973 B1**
(45) Veröffentlichungstag und Bekanntmachung des Hinweises auf die Patenterteilung: **29.05.2019**
(21) Anmeldenummer: 16020077.0
(22) Anmeldetag: 10.03.2016
(51) Int. Cl.: E06B 9/174, E06B 9/50

(54) **GEBÄUDEVERSCHATTUNGSVORRICHTUNG UND LAGERANORDNUNG DAFÜR**
BUILDING SHADE DEVICE AND MOUNTING ASSEMBLY FOR SAME
DISPOSITIF D'OMBRAGE DE BATIMENT ET SYSTEME DE SUPPORT ASSOCIE

(43) Veröffentlichungstag der Anmeldung: 13.09.2017
(73) Patentinhaber: ROMA KG, 89331 Burgau (DE)
(72) Erfinder: SCHILLER, Hermann, 89367 Waldstetten (DE); KORDIK, Peter, 89407 Dillingen a. d. Donau (DE)
(74) Vertreter: Munk, Ludwig

(56) Entgegenhaltungen:
- EP-A1- 1 160 414
- EP-A1- 2 031 175
- EP-A1- 2 677 106
- DE-U1-202009 003 226
- FR-A1- 2 781 837
- FR-A1- 2 826 398
- LU-A1- 92 171

## Beschreibung

Die Erfindung betrifft eine Gebäudeöffnungsverschattungsvorrichtung mit einer motorbetriebenen Wickelwelle, sowie eine Lageranordnung zur Lagerung eines Endes der motorgetriebenen Wickelwelle an einem zugeordneten Seitenteil eines Wickelwellenkastens gemäß dem Oberbegriff des Anspruchs 1.

Eine Anordnung dieser Art ergibt sich beispielsweise aus der EP 2 677 106 A1. Bei dieser bekannten Anordnung ist eine in ein Seitenteil eines eine Wickelwelle aufnehmenden Kastens einsetzbare Lagerplatte vorgesehen, die zwei durch miteinander verschnittene Bohrungen gebildete Wellenaufnahmen aufweist, in denen wahlweise ein Lagerbauteil aufnehmbar ist, das am zugewandten, einen Rohrmotor enthaltenden Ende der Wickelwelle festgelegt ist und eine zentrale Lageröffnung aufweist.. Die Lagerplatte ist mit einem gezackten Rand versehen und greift hiermit in einen Eckbereich des Seitenteils ein. Das Seitenteil trägt einen nach innen vorspringenden Lagerzapfen, der bei in den Kasten eingebauter Wickelwelle in die Lageröffnung 25 des Lagerbauteils 20 eingreift.

Die FR 2 781 837 A1 zeigt eine Lageranordnung für einen einer Wickelwelle einer Gebäudeöffnungsverschattungsvorrichtung zugeordneten Motor mit einem Kastenseitenteil, von dem ein ebenfalls zentraler Lagerzapfen absteht. Der Motor ist mit einer Kopfplatte versehen, die eine zur Motorachse koaxiale Bohrung und radial abstehende, einander gegenüberliegende Stifte aufweist. Der Lagerzapfen des Seitenteils soll dabei in die Bohrung der Kopfplatte des Motors zum Eingriff kommen. Zur Drehsicherung des Motors greifen die Stifte der Kopfplatte in zugeordnete Ausnehmungen eines in das Seitenteil einsetzbaren Zwischenstücks ein. Dieses besitzt mehrere, in Reihe angeordnete Bohrungen, durch die der Lagerzapfen durchgeführt werden kann. Das Zwischenstück kann offenbar bei verschieden großen Seitenteilen eingesetzt werden, wobei deren Lagerzapfen jeweils mit einer anderen Bohrung zum Eingriff kommt. In jedem Fall bleibt der Motor und damit die hiermit verbundene Wickelwelle jedoch im Eingriff mit dem Lagerzapfen, so dass sich in jedem Fall eine zum Lagerzapfen koaxiale Lagerung des Motors und der damit verbundenen Wickelwelle ergibt.

Aus der FR 2 826 398 A1 ergibt sich eine Lageranordnung für eine Wickelwelle eines Rollladens mit einem Seitenteil, das mit einer angeformten Aufnahmevertiefung für eine Aufnahmemuffe versehen ist, die das zugewandte Ende der Wickelwelle trägt. Die Aufnahmemuffe ist mittels einer nach Art eines Bajonettverschlusses aufgebauten Verriegelungseinrichtung durch Drehen in der zugeordneten Aufnahmevertiefung verriegelbar und ist dementsprechend zum Ver- und Entriegeln drehbar. Dabei sind zwar mehrere Drehstellungen der Aufnahmemuffe möglich, aber nur zum Zwecke der Ver- und Entriegelung. Ein radialer Achsversatz ergibt sich hierbei nicht. Die Achse der Wickelwelle ist vielmehr durch die Lagerung in der fest an das Seitenteil angeformten Aufnahmevertiefung vorgegeben

Die Lagerplatte ist zu ihrer Mitte punktsymmetrisch ausgebildet, so dass bei einer Drehung um 180° zwar die obere Wellenaufnahme nach unten wandert und umgekehrt. In jedem Fall ergeben sich dabei jedoch zwei übereinander angeordnete, gleich positionierte Wellenaufnahmen und greift der Lagerzapfen immer in die untere Wellenaufnahme ein. Eine Drehung um 180° bringt hier daher keinen Versatz der Wickelwelle.

Die DE 29 804 060 U1 zeigt eine Lageranordnung zur Lagerung eines Wickelwellenendes an einem Seitenteil, wobei das Seitenteil eine Aufnahme für eine an dem motorseitigen Wickelwellenende angebrachte Lagerplatte aufweist. Quer zur Wickelwellenachsrichtung sind dabei an den oberen und unteren Seiten der Aufnahme Führungsbahnen vorgesehen, in die die Lagerplatte von der Seite her eingeschoben werden kann. Nach dem Einschieben der Lagerplatte in die Aufnahme an dem Seitenteil wird noch ein weiteres Abschlussstück nachgeschoben, um die Lagerplatte in ihrer eingeschobenen Endposition zu fixieren. Die Lagerplatte ist hier einteilig mit dem Antriebsmotor der Wickelwelle ausgebildet, so dass das Einschieben der Lagerplatte in die Aufnahme zusammen mit dem Motor und der gesamten Wickelwelle erfolgen muss. In den meisten Fällen steht der dafür nötige Montageraum bei heutigen Rollläden oder anderen Gebäudeöffnungsverschattungsvorrichtungen jedoch nicht zur Verfügung.

Andere Lösungen zeigen daher Lagerplatten, die Wellenaufnahmen für das motorseitige Ende einer Wickelwelle aufweisen, an denen die Wickelwelle mit entsprechenden Adaptern nach dem Einsetzen der Lagerplatte an dem zugeordneten Kastenseitenteil befestigt werden kann. So zeigt die EP 1 160 414 A1 eine mit seitlichen Laschen in Hintergriff an entsprechenden Ausnehmungen am Kastenseitenteil bringbare Lagerplatte mit einer Wellenaufnahme, in die die Wickelwelle mit einem am Wickelwellenmotor angebrachten Adapter nachträglich einführbar ist.

Weitere Lageranordnungen gehen darauf, die Position der Wickelwelle im Kasten besser einstellbar zu machen. So zeigt die FR 2 781 837 A1 eine Lagerplatte, die sich an ihrem einen Ende an eckseitigen Wänden im Kastenseitenteil abstützt und auf unterschiedlicher Höhe Kerben aufweist, in die ein stirnseitig am Motor angebrachter Adapter mit entsprechenden Vorsprüngen eingeschoben werden kann.

In die gleiche Richtung bei noch weiter erhöhter Anzahl von Einstellmöglichkeiten der Lage der Wickelwelle im Wickelwellenkasten geht die EP 1 184 534 A2, wobei dort ein relativ breites, die Wellenaufnahme tragendes Einsteckstück in unterschiedlichen Positionen in eine entsprechende Ausnehmung in der Kastenwand einsteckbar ist.

Diesen Lösungen ist gemein, dass sich zwar eine relativ feine Einstellmöglichkeit für die Positionierung der Wickelwelle im Kasten ergibt, welche gleichzeitig jedoch eine erhöhte Präzision der Arbeit auf der Baustelle erfordert.

Mit wieder anderen Lösungsansätzen wurde bereits versucht, eine universelle Motorlagerung zu schaffen, die die Lagerung der Wickelwelle in unterschiedlichen Kästen mit unterschiedlich dimensionierten Kastenseitenteilen erlaubt.

So zeigt die DE 20 2005 005 544 U1 eine Lagerplatte, an die die Wickelwelle mit ihrem motorseitigen Ende geschraubt wird. Die Lagerplatte dient dabei der drehfesten Abstützung der Wickelwelle und ist diagonal entlang der Kastenseitenwand verschiebbar, wohingegen der Wickelwellenmotor auf einem Lagerzapfen aufgenommen ist, um so die drehfeste Abstützung des motorseitigen Endes der Wickelwelle in unterschiedlich dimensionierten Kastenseitenteilen zu bewerkstelligen. Ähnliches zeigt die WO 2013/124 494 A1. Auch bei diesen bekannten Anordnungen ist der Einstellaufwand auf der Baustelle erheblich.

Ausgehend vom obigen Stand der Technik ist es daher Aufgabe der vorliegenden Erfindung, eine Gebäudeöffnungsverschattungsvorrichtung und eine Lageranordnung für ein Wickelwellenende der Gebäudeöffnungsverschattungsvorrichtung zu schaffen, mit denen bei einfacher Montage eine für mehrere Varianten von Wickelwellenantrieben und Wickelwellenkästen passende Lagerung der Wickelwelle am Seitenteil möglich wird.

Diese Aufgabe wird hinsichtlich der Lageranordnung mit den Merkmalen des Anspruchs 1 gelöst, hinsichtlich der Gebäudeöffnungsverschattungsvorrichtung mit den Merkmalen des Anspruchs 11.

Die erfindungsgemäße Lageranordnung weist ein Seitenteil und eine Lagerplatte auf. Die Lagerplatte weist einen plattenförmigen Flachkörper auf, und das Seitenteil eine Plattenaufnahme für die Lagerplatte, wobei der Flachkörper der Lagerplatte geeignet ist, um in die Plattenaufnahme des Seitenteils eingesetzt zu werden, und die Plattenaufnahme dementsprechend geeignet ist, um in diese die Lagerplatte mit ihrem Flachkörper von der im eingebauten Zustand der Wickelwelle zugewandten Seite her in Richtung der Wellenachse hineinzusetzen. Ferner trägt der Flachkörper eine Wellenaufnahme für das Wickelwellenende und lässt die Lageranordnung ein Einsetzen der Lagerplatte in die Plattenaufnahme des Seitenteils und ein dreh- und ortsfestes Festlegen der Lagerplatte in der Plattenaufnahme des Seitenteils in unterschiedlichen Stellungen zu.

Die Lageranordnung zeichnet sich erfindungsgemäß dadurch aus, dass die Plattenaufnahme des Seitenteils auf zwei einander gegenüberliegenden Seiten quer zur Wellenachse verlaufende, parallele Seitenführungen aufweist, und die Lagerplatte an ihrem Flachkörper zwei entsprechende, an den Seitenführungen geführte Verschiebeseiten, wobei die Seitenführungen und die daran geführten Verschiebeseiten so ausgebildet sind, dass die in die Plattenaufnahme eingesetzte Lagerplatte mit ihren beiden Verschiebeseiten entlang den quer zur Wellenachse verlaufenden, parallelen Seitenführungen aus einer Ausgangsposition in eine Endposition verschiebbar ist, und wobei die Lageranordnung ein Einsetzen der Lagerplatte in die Plattenaufnahme in genau zwei Stellungen zulässt, einer Standardstellung und einer demgegenüber um 180° um die Wellenachse gedrehten Variantenstellung, und wobei die Lageranordnung ein dreh- und ortsfestes Festlegen der Lagerplatte in der Plattenaufnahme nur in der Standardstellung und der demgegenüber um 180° um die Wellenachse gedrehten Variantenstellung zulässt und die Lagerplatte nur eine außermittige Wellenaufnahme aufweist.

Dadurch, dass die Lagerplatte in nur genau zwei Stellungen in die Plattenaufnahme einsetzbar ist, wird eine einfache Montage an der nach Art der EP 1 160 414 A1 an die Lagerplatte angepassten Plattenaufnahme am Kastenseitenteil sichergestellt, durch die außermittige Positionierung der Wellenaufnahme auf dem Flachkörper der Lagerplatte jedoch eine universellere Einsatzmöglichkeit der Lageranordnung bereitgestellt. In einem Wickelwellenkasten kann die Wickelwelle somit in zwei Positionen angeordnet werden, was etwa bei unterschiedlich langen Behängen und damit unterschiedlich dicken Ballen auf den Wickelwellen erforderlich sein kann. Zudem kann die gleiche Wickelwelle mit dem gleichen Behang in zwei unterschiedlichen Wickelwellenkästen mit unterschiedlichen Seitenteilen, die jedoch jeweils die gleiche Plattenaufnahme aufweisen, an den dafür nötigen, unterschiedlichen Positionen abgestützt werden.

Die erfindungsgemäße Gebäudeöffnungsverschattungsvorrichtung weist die erfindungsgemäße Lageranordnung an zumindest einem Wickelwellenende auf. Eine noch einfachere Montage und weitergehende Modularisierung nach dem Baukastenprinzip ergibt sich, wenn die Gebäudeöffnungsverschattungsvorrichtung an ihrem motorseitigen Wickelwellenende eine Lagerplatte aufweist, welche eine zur drehfesten Abstützung des motorseitigen Wickelwellenendes geeignete Wellenaufnahme aufweist und an ihrem anderen Ende eine Lagerplatte, die ein zur drehbaren Lagerung des motorabgewandten Wickelwellenendes geeignete Wellenaufnahme aufweist, die beiden Flachkörper der beiden Lagerplatten jedoch gleich dimensioniert sind und die Wellenaufnahmen auf den Flachkörpern so angeordnet sind, dass im eingebauten Zustand die Position der Wellenaufnahme auf dem Flachkörper der einen Lagerplatte der Position der Wellenaufnahme auf dem Flachkörper der anderen Lagerplatte entspricht. Entsprechend kann die Lagerplatte jedoch auch auf andere Antriebsarten (z.B. Gurtantrieb oder Kurbelantrieb) angepasste Wellenaufnahmen aufweisen, so dass mehrere Varianten an Lagerplatten existieren können. Alle diese Varianten besitzen jedoch dieselbe Mimik zur Einbringung in die Plattenaufnahme am Seitenteil, so dass ein modularer Aufbau einer ganzen Rollladenserie oder sogar unterschiedlicher Gebäudeöffnungsverschattungsvorrichtungen (Rollläden, Senkrechtmarkisen etc.) nach dem Baukastenprinzip möglich ist.

Aufgrund des Versatzes der Wellenachse bzw. der Position der Wellenaufnahme auf dem Flachkörper in Standardstellung gegenüber derjenigen auf dem Flachkörper in Variantenstellung unterscheiden sich die Lagerplatten, die für den Einbau an einem linken Seitenteil des Wickelwellenkastens vorgesehen sind, von denjenigen, die für den Einbau an einem rechten Seitenteil vorgesehen sind. In den meisten Fällen weist die Lagerplatte daher vorteilhaft eine Kodierung auf, beispielsweise in Form einer eingeformten oder aufgedruckten Beschriftung oder bestimmter Positionsmarken, welche angibt, auf welche Seite der beiden Seiten des Wickelwellenkastens die Lagerplatte gehört. Da die Positionen der Wellenachse in Standardstellung und in Variantenstellung möglicherweise auch nur wenig voneinander abweichen können, ist es zudem sinnvoll, die Lagerplatte mit einer Kodierung zu versehen, die angibt, ob sie sich in Standardstellung oder (über Kopf) in Variantenstellung befindet. Bei einer als Beschriftung ausgebildeten Kodierung, die kastenseitig auf die Lagerplatte gehört, ergibt sich die Kodierung Standardstellung/Variantenstellung von selbst. Denn in Variantenstellung steht die Beschriftung auf dem Kopf.

Vorteilhaft verlaufen die Seitenführungen an der Plattenaufnahme und damit die Verschiebeseiten des Flachkörpers der Lagerplatte dabei in horizontaler Richtung, da in dieser Richtung das Platzangebot auch an für enge Einbauräume vorgesehene Kastenseitenteile am größten ist. Insbesondere im Hinblick auf diesen horizontalen Verlauf und die dadurch fehlende Schwerkrafteigensicherung gegen ein Zurückverschieben der Lagerplatte aus der Endposition in Richtung zur Ausgangsposition hin weist die Lageranordnung vorteilhaft eine Querverriegelungseinrichtung auf, mit der die Lagerplatte in der Endposition gegen Zurückverschieben verriegelbar ist.

Die Querverriegelungseinrichtung lässt sich dabei besonders montagefreundlich und kostengünstig realisieren, wenn sie ein Klemm- oder Raststück aufweist, welches bei in der Endposition befindlicher Lagerplatte zwischen einem auf Seiten der Ausgangsposition befindlichen Randabschnitt der Plattenaufnahme und einem dem Rand in der Standardstellung oder der Variantenstellung jeweils zugewandten Seitenabschnitt klemm- oder rastbar ist.

Weiterhin vorteilhaft weist die Lageranordnung als Sicherheit gegen Herausziehen der Lagerplatte aus der Plattenaufnahme in Wellenachsrichtung zum Kasteninneren hin eine Längsverriegelungseinrichtung auf, mit der die Lagerplatte in der Endposition gegen Herausziehen in Wellenachsrichtung verriegelbar ist. Zum Kastenäußeren hin stützt sich die Lagerplatte dagegen in der Plattenaufnahme ab.

Vorteilhaft ist die Längsverriegelungseinrichtung dabei an den beiden Seitenführungen bzw. Verschiebeseiten ausgebildet. So kann die Längsverriegelungseinrichtung jeweils eine zinnenartige Reihe von Haltelaschen an den beiden Seitenführungen der Plattenaufnahme aufweisen, denen jeweils eine zinnenartige Reihe von Hintergriffslaschen an den beiden Verschiebeseiten der Lagerplatte zugeordnet ist, wobei die Reihen von Hintergriffslaschen beim Einsetzen der Lagerplatte in die Ausgangsposition in der Plattenaufnahme die Reihen von Haltelaschen durchgreifen und nach dem Verschieben in die Endposition hintergreifen.

Besonders bevorzugt weist der Flachkörper der Lagerplatte dabei eine insgesamt punktsymmetrische Form auf. Denn dann kann eine auf seiner einen Seite vorgesehene Anschlagskante an der Plattenaufnahme unabhängig davon als Anschlag dienen, ob die Lagerplatte in Standardstellung oder in Variantenstellung in die Plattenaufnahme eingesetzt ist. Ebenso unabhängig davon, ob die Lagerplatte in Standardstellung oder in Variantenstellung in die Plattenaufnahme eingesetzt ist, passt das als Querverriegelungseinrichtung dienende Klemmstück dann zwischen die gegenüberliegende Seitenkante des Flachkörpers und eine zugeordnete Wand der Plattenaufnahme. Dadurch entsteht ein nahezu vollständig umlaufender Formschluss zwischen Lagerplatte, Seitenteil und Sperrglied, der ein selbstständiges Lösen, beispielsweise durch Erschütterungen während des Transports, effektiv verhindert.

Im Folgenden werden vorteilhafte Ausführungen der Erfindung anhand der beiliegenden Zeichnungen näher erläutert. Es zeigen:
- Figur 1: eine perspektivische Ansicht einer Lageranordnung gemäß einer ersten Ausführungsform der Erfindung vor dem Zusammenbau;
- Figur 2: eine teilausgeschnittene Seitenansicht der in Figur 1 gezeigten Lageranordnung bei in die Plattenaufnahme eingesetzter Lagerplatte;
- Figur 3: eine der Figur 2 entsprechende Ansicht nach dem Verschieben der Lagerplatte aus einer Ausgangsposition in eine Endposition;
- Figur 4: eine der Figur 3 entsprechende Ansicht, wobei jedoch die Lagerplatte in einer gegenüber der in Fig. 3 gezeigten Standardstellung um 180° gedrehten Variantenstellung in die Plattenaufnahme eingesetzt wurde;
- Figur 5: eine perspektivische Teilansicht der in den Figuren 1-4 gezeigten Lageranordnung vor dem Einrasten eines Querverriegelungsraststücks;
- Figur 6: eine Seitenansicht der in den Figuren 1-5 gezeigten Lageranordnung nach dem Einrasten des Querverriegelungsraststücks;
- Fig. 7 u.8: eine Gegenüberstellung der Lagerplatte der in den Figuren 1-6 gezeigten Lageranordnung und einer für das gegenüberliegende Wellenende der Wickelwelle vorgesehene Lagerplatte einer ansonsten jedoch grundsätzlich gleich aufgebauten Lageranordnung;
- Fig. 9 u.10: eine Gegenüberstellung der für den Einbau auf einer rechten Kastenseite vorgesehenen Lagerplatte der in den Figuren 1-7 gezeigten Lagerplatte mit einer für den Einbau auf einer linken Kastenseite ausgebildeten, aber ansonsten grundsätzlich gleich aufgebauten Lagerplatte.

Zunächst wird Bezug genommen auf die Fig. 1, welche eine Lageranordnung zeigt, die ein Kastenseitenteil 1 mit einer Plattenaufnahme 4 aufweist, sowie eine Lagerplatte 2, die in die Plattenaufnahme 4 einsetzbar ist. Die Lagerplatte 2 weist dabei einen plattenförmigen Flachkörper mit einer zur Aufnahme eines motorseitigen Wickelwellenendes ausgebildeten Wellenaufnahme 5 auf. Die Wellenaufnahme 5 hat dabei eine zylindrisch von dem Flachkörper vorspringende Wand, an der radial nach innen abstehende Haltelaschen vorgesehen sind. Zudem weist die Lageranordnung eine runde Adapterscheibe 3 auf, die an dem stirnseitigen Ende des Rohrmotors der Wickelwelle anbringbar ist und radial vorspringende Hintergriffslaschen aufweist, die sich nach dem Einschieben in die Wellenaufnahme 5 durch Verdrehen in Hintergriff an den dort vorgesehenen Haltelaschen bringen lassen. Weiterhin ist eine nicht dargestellte Verriegelungseinrichtung vorgesehen, um das Motorende an seiner Adapterscheibe 3 in der Wellenaufnahme 5 gegen Verdrehen zu verriegeln.

Der Flachkörper der Lagerplatte 2 weist dabei zwei horizontal verlaufende, einander gegenüberliegende Seitenkanten bzw. Verschiebeseiten 2a auf, denen an der Plattenaufnahme 4 entsprechende Seitenführungen bzw. Führungsbahnen 4a zugeordnet sind. Die Seitenführungen 4a weisen dabei auf der von der Wickelwelle abgewandten Kastenaußenseite Randabschnitte auf, an denen sich die Lagerplatte 2 axial abstützen kann, sowie im rechten Winkel dazu horizontal verlaufende Wandabschnitte, an denen die Lagerplatte 2 horizontal verschieblich abgestützt ist.

Die Figur 2 zeigt die in die Plattenaufnahme 4 eingesetzte Lagerplatte 2. Man erkennt die an den Verschiebeseiten 2a nach außen vorspringenden Hintergriffslaschen 8, welche beim Einsetzen der Lagerplatte 2 in die Plattenaufnahme 4 durch entsprechende Rücksprünge zwischen an den Seitenführungen 4a nach innen hin vorstehenden Haltelaschen 9 geschoben werden bzw. diese durchgreifen. In der Darstellung der Fig. 2 befindet sich die Lagerplatte 2 dabei in ihrer in die Plattenaufnahme 4 eingesetzten Ausgangsposition vor einem Verschieben entlang der Seitenführungen 4a in die in der Fig. 3 dargestellten Endposition. Dabei dient ein Seitenrand 4c auf Seiten der Ausgangsposition, also auf der Seite, auf der sich die Lagerplatte 2 in der Ausgangsposition befindet, als Führung der Lagerplatte 2 beim Einsetzen in die Plattenaufnahme 4, an der die Lagerplatte 2 mit ihrem entsprechenden Seitenrand 2c entlanggleitet. Die Lagerplatte 2 weist dabei einen plattenförmigen Flachkörper auf, der die Wellenaufnahme 5 trägt. Der plattenförmige Flachkörper ist dabei punktsymmetrisch ausgebildet und weist daher auf der dem Seitenrand 2c gegenüberliegenden Seite einen identisch verlaufenden, nämlich in der Einbaustellung vertikalen Seitenrand 2b auf. Dem Seitenrand 2b ist wiederum ein entsprechender Seitenrand 4b an der Plattenaufnahme 4 zugeordnet, der, wie Fig. 3 zeigt, als Anschlag für die in die Endposition verschobene Lagerplatte 2 dient.

Wie aus der Zusammenschau der Fig. 3 und 4 hervorgeht, ist die Lagerplatte 2 dabei auch hinsichtlich einer horizontalen Symmetrieachse symmetrisch, so dass sie sich in der in Fig. 3 gezeigten Standardstellung, aber auch in einer dazu um 180° um die Wellenachse gedrehten, in Fig. 4 gezeigten Variantenstellung in die Plattenaufnahme 4 einsetzen lässt. Da sich die Wellenaufnahme 5 außermittig auf dem Flachkörper der Lagerplatte 2 befindet, lässt sich dadurch die Platzierung der Wickelwelle am Seitenteil 1 aus der in Fig. 3 gezeigten Lage diagonal nach unten in die in Fig. 4 gezeigte Lage verschieben, in dem man die Lagerplatte 2 anstatt in ihrer Standardstellung in ihrer Variantenstellung in die Plattenaufnahme 4 einsetzt.

Wie den Fig. 5 und 6 zu entnehmen ist, dient ein quaderförmiges Raststück 6 als Querverriegelungseinrichtung gegen ein unerwünschtes Verschieben der in Endposition befindlichen Lagerplatte 2 in Horizontalrichtung. Das Raststück 6 weist dazu einen Rastvorsprung 6a auf, mit dem es beim Einsetzen in den Zwischenraum zwischen dem vertikalen Seitenrand 4c der Plattenaufnahme 4 und dem vertikalen Seitenrand 2c der Lagerplatte 2 in Hintergriff an den Flachkörper der Lagerplatte 2 gebracht wird. Wie man der Fig. 6, aber auch den Fig. 3 und 4 entnimmt, befinden sich die Hintergriffslaschen 8 der Lagerplatte 3 bei in der Endposition befindlicher Lagerplatte 2 in Hintergriff an den Haltelaschen 9 der Plattenaufnahme 4.

Die Lageranordnung eignet sich jedoch nicht nur zur Abstützung eines motorseitigen Wickelwellenendes. Vielmehr kann dieselbe Mimik auch zum Einbringen der Lagerplatte 2 in die Plattenaufnehmung 4 an einer Lagerplatte 102 vorgesehen sein, welche als Wellenaufnahme einen Lagerzapfen 105 für das motorabgewandte, also drehbar zu lagernde Ende der Wickelwelle trägt, wie aus einer Zusammenschau der Fig. 7 und 8 deutlich wird.

Selbstverständlich lässt sich dieses Konzept sowohl bei Rollläden oder anderen Gebäudeöffnungsverschattungsvorrichtungen anwenden, bei denen sich das motorseitige Wickelwellenende auf der rechten Kastenseite befindet, als auch bei solchen, bei denen sich das motorseitige Wickelwellenende auf der linken Kastenseite befindet. Die Fig. 9 und 10 zeigen entsprechende Lagerplatten 202 zur Anordnung auf der linken Kastenseite bzw. 2 zur Anordnung auf der rechten Kastenseite. Beide tragen eine entsprechende Kodierung 7, bestehend aus den Buchstaben "L" bzw. "R" und zwei Pfeilmarkierungen, die angeben, für welche Kastenseite die jeweilige Lagerplatte gedacht ist. Wie man den Figuren 3 und 4 entnimmt, kann der Monteur anhand der Kodierung 7 in jedem Fall auch erkennen, ob sich die Lagerplatte in ihrer Standardstellung befindet oder in ihrer Variantenstellung, in der der Buchstabe dann auf dem Kopf steht.

Vorteilhafte Abwandlungen und Modifikationen der gezeigten Ausführungsformen sind möglich, ohne den Rahmen der Erfindung zu lassen.

## Patentansprüche

1. Lageranordnung zur Lagerung eines Endes einer Wickelwelle einer Gebäudeöffnungsverschattungsvorrichtung an einem zugeordneten Seitenteil (1) eines Wickelwellenkastens, mit:
- dem Seitenteil (1) und
- einer Lagerplatte (2; 102; 202); wobei
die Lagerplatte (2; 102; 202) einen plattenförmigen Flachkörper aufweist, und das Seitenteil (1) eine Plattenaufnahme (4) für die Lagerplatte (2; 102; 202), und wobei
der Flachkörper der Lagerplatte (2; 102; 202) geeignet ist, um in die Plattenaufnahme (4) des Seitenteils (1) eingesetzt zu werden, und die Plattenaufnahme (4) dementsprechend geeignet ist, um in diese die Lagerplatte (2; 102; 202) mit ihrem Flachkörper von der im eingebauten Zustand der Wickelwelle zugewandten Seite her in Richtung der Wellenachse hineinzusetzen, und wobei
der Flachkörper eine Wellenaufnahme (5; 105) für das Wickelwellenende trägt, und die Lageranordnung ein Einsetzen der Lagerplatte (2; 102; 202) in die Plattenaufnahme (4) des Seitenteils (1) und ein dreh- und ortsfestes Festlegen der Lagerplatte (2; 102; 202) in der Plattenaufnahme (4) des Seitenteils (1) in unterschiedlichen Stellungen zulässt,
**dadurch gekennzeichnet, dass**
die Plattenaufnahme (4) des Seitenteils (1) auf zwei einander gegenüberliegenden Seiten quer zur Wellenachse verlaufende, parallele Seitenführungen (4a) aufweist, und die Lagerplatte (2; 102; 202) an ihrem Flachkörper zwei entsprechende, an den Seitenführungen (4a) geführte Verschiebeseiten (2a), wobei
die Seitenführungen (4a) und die daran geführten Verschiebeseiten (2a) so ausgebildet sind, dass die in die Plattenaufnahme (4) eingesetzte Lagerplatte (2; 102; 202) mit ihren beiden Verschiebeseiten (2a) entlang den quer zur Wellenachse verlaufenden, parallelen Seitenführungen (4a) aus einer Ausgangsposition in eine Endposition verschiebbar ist, und wobei
die Lageranordnung ein Einsetzen der Lagerplatte (2; 102; 202) in die Plattenaufnahme (4) in genau zwei Stellungen zulässt, einer Standardstellung und einer demgegenüber um 180° um die Wellenachse gedrehten Variantenstellung, und wobei
die Lageranordnung ein dreh- und ortsfestes Festlegen der Lagerplatte (2; 102; 202) in der Plattenaufnahme (4) nur in der Standardstellung und der demgegenüber um 180° um die Wellenachse gedrehten Variantenstellung zulässt und die Lagerplatte (2) nur eine außermittige Wellenaufnahme (5, 105) aufweist,
deren Position bei in Variantenstellung in der Plattenaufnahme (4) festgelegter Lagerplatte (2; 102; 202) einen Versatz zur Position der Wellenaufnahme (5; 105) bei in Standardstellung in der Plattenaufnahme (4) festgelegter Lagerplatte (2; 102; 202) aufweist.

2. Lageranordnung nach Anspruch 1, **dadurch gekennzeichnet, dass** die Lagerplatte (2; 102; 202) eine Kodierung (7) aufweist, insbesondere eine eingeformte oder aufgedruckte Beschriftung, welche angibt, auf welche der beiden Seiten des Wickellwellenkastens die Lagerplatte (2; 102; 202) gehört, und bevorzugt auch angibt, ob sich die Lagerplatte (2; 102; 202) in Standardstellung oder Variantenstellung befindet.

3. Lageranordnung nach Anspruch 1 oder 2, **dadurch gekennzeichnet, dass** die Seitenführungen (4a) horizontal verlaufen und zum dreh- und ortsfesten Festlegen der Lagerplatte (2; 102; 202) eine Querverriegelungseinrichtung (6) vorgesehen ist, mit der die Lagerplatte (2; 102; 202) in der Endposition gegen Zurückverschieben verriegelbar ist.

4. Lageranordnung nach Anspruch 3, **dadurch gekennzeichnet, dass** die Querverriegelungseinrichtung (6) ein Klemm- oder Raststück (6) aufweist, welches bei in der Endposition befindlicher Lagerplatte (2; 102; 202) zwischen einen auf Seiten der Ausgangsposition befindlichen Randabschnitt (4c) der Plattenaufnahme (4) und eine dem Rand (4c) in der Standardstellung oder der Variantenstellung jeweils zugewandten Seitenabschnitt (2c, 2b) klemm- oder rastbar ist.

5. Lageranordnung nach einem der vorhergehenden Ansprüche, **dadurch gekennzeichnet, dass** zum dreh- und ortsfesten Festlegen der Lagerplatte (2; 102; 202) eine Längsverriegelungseinrichtung (8, 9) vorgesehen ist, mit der die Lagerplatte (2; 102; 202) in der Endposition gegen Herausziehen in Wellenachsrichtung verriegelbar ist.

6. Lageranordnung nach Anspruch 5, **dadurch gekennzeichnet, dass** die Längsverriegelungseinrichtung (8, 9) jeweils eine zinnenartige Reihe von Haltelaschen (9) an den beiden Seitenführungen (4a) der Plattenaufnahme (4) aufweist, denen jeweils eine zinnenartige Reihe von Hintergriffslaschen (8) an den beiden Verschiebeseiten (2a) der Lagerplatte (2; 102; 202) zugeordnet ist, welche Reihen von Hintergriffslaschen (8) beim Einsetzen der Lagerplatte (2; 102; 202) in die Ausgangsposition in der Plattenaufnahme (4) die Reihen von Haltelaschen (9) durchgreifen und nach dem Verschieben in die Endposition hintergreifen.

7. Lageranordnung nach einem der vorhergehenden Ansprüche, **dadurch gekennzeichnet, dass** die Plattenaufnahme (4) auf ihren beiden gegenüberliegenden, jeweils der Endposition oder der Ausgangsposition zugewandten Seiten parallele Anschlagsränder (4b, 4c) aufweisen, wobei der Flachkörper der Lagerplatte (2; 102; 202) eine punktsymmetrische Form mit zwei den Anschlagsrändern (4b, 4c) entsprechenden, parallelen Gegenanschlagsseiten (2b, 2c) aufweist, so dass die Lagerplatte (2; 102; 202) in Standardstellung und in Variantenstellung bei Erreichen der Endposition mit einer der Gegenanschlagsseiten (2b, 2c) gegen den zugewandten Anschlagsrand (4b) läuft, und dass die Lagerplatte (2; 102; 202) beim Einsetzen in die Plattenaufnahme (4) in Standardstellung und in Variantenstellung an dem Anschlagsrand (4c) auf Seiten der Ausgangsposition geführt ist.

8. Lageranordnung nach einem der Ansprüche 4 bis 7, **dadurch gekennzeichnet, dass** die Lagerplatte (2; 102; 202) in Standardstellung und in Variantenstellung bei Erreichen der Endposition mit ihrer der Ausgangsposition zugewandten Gegenanschlagsseite (2c, 2b) von dem Anschlagsrand (4c) auf Seiten der Ausgangsposition gleich weit beabstandet ist, so dass das Klemm- oder Raststück (6) zwischen diesen Anschlagsrand (4c) und die zugewandte Gegenanschlagsseite (2c, 2b) passt.

9. Lageranordnung nach einem der vorhergehenden Ansprüche, **dadurch gekennzeichnet, dass** zur drehfesten Lagerung des motorseitigen Wickelwellenendes eine stirnseitig an dem Wickelwellenrohrmotor befestigbare, runde Adapterscheibe (3) vorgesehen ist, wobei die Lagerplatte (2; 202) eine passende, Wellenaufnahme (5) aufweist, in die das motorseitige Wickelwellenende mit seiner Adapterscheibe (3) einsteck- und darin dreh- und ortsfest festsetzbar ist.

10. Lageranordnung nach einem der Ansprüche 1 bis 8, **dadurch gekennzeichnet, dass** die Lagerplatte (102) zur Lagerung des motorabgewandten Wickelwellenendes als Wellenaufnahme (105) einen Lagerzapfen (105) aufweist, um das motorabgewandte Wickelwellenende drehbar aufzunehmen.

11. Gebäudeöffnungsverschattungsvorrichtung, insbesondere Rollladen, mit einem eine insbesondere motorgetriebene Wickelwelle drehbar abstützenden Wickelwellenkasten, **dadurch gekennzeichnet, dass** zumindest an einem Wickelwellenende, insbesondere dem motorseitigen Wickelwellenende eine Lageranordnung nach einem der vorhergehenden Ansprüche vorgesehen ist.

12. Gebäudeöffnungsverschattungsvorrichtung nach Anspruch 11, **dadurch gekennzeichnet, dass** am motorseitigen Wickelwellenende eine Lageranordnung nach Anspruch 9 vorgesehen ist und am motorabgewandten Wickelwellenende eine Lageranordnung nach Anspruch 10, wobei die Abmessungen des Flachkörpers der einen Lagerplatte (2) vorzugsweise den Abmessungen des Flachkörpers der anderen Lagerplatte (102) entsprechen, und wobei die Position der Wellenaufnahme (5) auf dem Flachkörper der einen Lagerplatte (2) im eingebauten Zustand vorzugsweise der des Flachkörpers auf der anderen Lagerplatte (102) entspricht.

## Claims

1. Bearing arrangement for mounting one end of a winding shaft of a building opening shade device on an associated side part (1) of a winding shaft box, comprising:
- the side part (1), and
- a bearing plate (2; 102; 202); wherein
the bearing plate (2; 102; 202) has a plate-shaped flat body, and the side part (1) has a plate receptacle (4) for the bearing plate (2; 102; 202), and wherein
the flat body of the bearing plate (2; 102; 202) is adapted to be inserted into the plate receptacle (4) of the side part (1), and the plate receptacle (4) is accordingly adapted to introduce the bearing plate (2; 102; 202) with its flat body into the latter from the side facing the winding shaft in the installed state in the direction of the shaft axis, and wherein
the flat body carries a shaft receptacle (5; 105) for the winding shaft end, and the bearing arrangement permits an insertion of the bearing plate (2; 102; 202) into the plate receptacle (4) of the side part (1) and a rotationally fixed and stationary fixing of the bearing plate (2; 102; 202) in the plate receptacle (4) of the side part (1) in different positions,
**characterized in that**
the plate receptacle (4) of the side part (1) has parallel lateral guides (4a) running transversely to the shaft axis on two mutually opposite sides, and the bearing plate (2; 102; 202) has on its flat body two corresponding displacement sides (2a) guided on the lateral guides (4a), wherein
the lateral guides (4a) and the displacement sides (2a) guided thereon are designed in such a way that the bearing plate (2; 102; 202) inserted into the plate receptacle (4) can be displaced with its two displacement sides (2a) from an initial position into an end position along the parallel lateral guides (4a) running transversely to the shaft axis, and wherein
the bearing arrangement permits insertion of the bearing plate (2; 102; 202) into the plate receptacle (4) in exactly two positions, a standard position and a variant position rotated 180° about the shaft axis in relation thereto, and wherein
the bearing arrangement permits the bearing plate (2; 102; 202) in the plate receptacle (4) to be fixed in a rotationally fixed and stationary manner only in the standard position and in the variant position rotated relative thereto by 180° about the shaft axis, and the bearing plate (2) has only one eccentric shaft receptacle (5, 105),
the position of which, when the bearing plate (2; 102; 202) is fixed in the plate receptacle (4) in the variant position, has an offset from the position of the shaft receptacle (5; 105) when the bearing plate (2; 102; 202) is fixed in the plate receptacle (4) in the standard position.

2. Bearing arrangement according to claim 1, **characterized in that** the bearing plate (2; 102; 202) has a coding (7), in particular a molded or printed inscription, which indicates on which of the two sides of the winding shaft box the bearing plate (2; 102; 202) belongs, and preferably also indicates whether the bearing plate (2; 102; 202) is in the standard position or in the variant position.

3. Bearing arrangement according to claim 1 or 2, **characterized in that** the lateral guides (4a) extend horizontally and a transverse locking device (6) is provided for fixing the bearing plate (2; 102; 202) in a rotationally fixed and stationary manner, by means of which transverse locking device the bearing plate (2; 102; 202) can be locked in the end position against displacement back.

4. Bearing arrangement according to claim 3, **characterized in that** the transverse locking device (6) has a clamping or latching piece (6) which, when the bearing plate (2; 102; 202) is in the end position, can be clamped or latched between an edge portion (4c), located on the side of the starting position, of the plate receptacle (4) and a side portion (2c, 2b) which each face the edge (4c) in the standard position or the variant position.

5. Bearing arrangement according to one of the preceding claims, **characterized in that** a longitudinal locking device (8, 9) is provided for fixing the bearing plate (2; 102; 202) in a rotationally fixed and stationary manner, by means of which longitudinal locking device the bearing plate (2; 102; 202) can be locked in the end position against extraction in the shaft axial direction.

6. Bearing arrangement according to claim 5, **characterized in that** the longitudinal locking device (8, 9) has in each case a crenellated row of retaining lugs (9) on the two lateral guides (4a) of the plate receptacle (4), which are in each case assigned a crenellated row of rear grip lugs (8) on the two displacement sides (2a) of the bearing plate (2; 102; 202), which rows of rear grip lugs (8), when the bearing plate (2; 102; 202) is inserted into the starting position in the plate receptacle (4), engage through the rows of retaining lugs (9) and, after displacement into the end position, engage behind them.

7. Bearing arrangement according to one of the preceding claims, **characterized in that** the plate receptacle (4) has parallel stop edges (4b, 4c) on its two opposite sides, in each case facing the end position or the starting position, wherein the flat body of the bearing plate (2; 102; 202) has a point symmetrical shape with two parallel counter-stop sides (2b, 2c) corresponding to the stop edges (4b, 4c), so that the bearing plate (2; 102; 202) runs in the standard position and in the variant position on reaching the end position with one of the counter-stop sides (2b, 2c) against the facing stop edge (4b), and that the bearing plate (2; 102; 202) is guided on the stop edge (4c) on the side of the starting position on insertion into the plate receptacle (4) in the standard position and in the variant position.

8. Bearing arrangement according to one of claims 4 to 7, **characterized in that** the bearing plate (2; 102; 202) is equally spaced in the standard position and in the variant position from the stop edge (4c) on the side of the starting position on reaching the end position with its counter-stop side (2c, 2b) facing the starting position, so that the clamping or latching piece (6) fits between this stop edge (4c) and the facing counter-stop side (2c, 2b).

9. Bearing arrangement according to one of the preceding claims, **characterized in that** a round adapter disc (3) which can be fastened to the end face of the winding shaft tube motor is provided for the rotationally fixed bearing of the motor-side winding shaft end, wherein the bearing plate (2; 202) has a matching shaft receptacle (5) into which the motor-side winding shaft end can be inserted with its adapter disc (3) and can be fixed therein in a rotationally fixed and stationary manner.

10. Bearing arrangement according to one of claims 1 to 8, **characterized in that** the bearing plate (102) has a bearing journal (105) as a shaft receptacle (105) for mounting the end of the winding shaft facing away from the motor in order to rotatably receive the winding shaft end facing away from the motor.

11. Building opening shade device, in particular roller shutter, having a winding shaft box which rotatably supports an especially motor-driven winding shaft, **characterized in that** a bearing arrangement according to one of the preceding claims is provided at least at one winding shaft end, in particular the motor-side winding shaft end.

12. Building opening shade device according to claim 11, **characterized in that** a bearing arrangement according to claim 9 is provided at the motor-side winding shaft end and a bearing arrangement according to claim 10 is provided at the motor-side winding shaft end facing away from the motor, wherein the dimensions of the flat body of the one bearing plate (2) preferably correspond to the dimensions of the flat body of the other bearing plate (102), and wherein the position of the shaft receptacle (5) on the flat body of one bearing plate (2) in the installed state preferably correspond to that of the flat body on the other bearing plate (102).

## Revendications

1. Ensemble de support destiné à supporter une extrémité d'un arbre d'enroulement d'un dispositif d'ombrage d'ouverture de bâtiment sur une partie latérale (1) associée d'un caisson d'arbre d'enroulement, comprenant:
- ladite partie latérale (1), et
- une plaque de support (2; 102; 202); dans lequel
la plaque de support (2; 102; 202) présente un corps plat en forme de plaque et la partie latérale (1) présente un logement de plaque (4) pour ladite plaque de support (2; 102; 202), et dans lequel
le corps plat de la plaque de support (2; 102; 202) est apte à être inséré dans le logement de plaque (4) de la partie latérale (1), et le logement de plaque (4) est apte, en conséquence, à insérer dans celui-ci la plaque de support (2; 102; 202) avec son corps plat, depuis le côté montrant vers l'arbre d'enroulement à l'état monté, dans la direction de l'axe d'arbre, et dans lequel
le corps plat porte un logement d'arbre (5; 105) pour l'extrémité d'arbre d'enroulement, et l'ensemble de support permet d'insérer la plaque de support (2; 102; 202) dans le logement de plaque (4) de la partie latérale (1) et d'immobiliser de manière solidaire en rotation et à poste fixe la plaque de support (2; 102; 202) dans le logement de plaque (4) de la partie latérale (1) dans des positions différentes,
**caractérisé par le fait que**
le logement de plaque (4) de la partie latérale (1) présente, sur deux côtés opposés, des guides latéraux (4a) parallèles s'étendant transversalement à l'axe de l'arbre, et la plaque de support (2; 102; 202) présente, sur son corps plat, deux côtés de déplacement (2a) correspondants guidés sur les guides latéraux (4a), dans lequel
les guides latéraux (4a) et les côtés de déplacement (2a) guidés sur ceux-ci sont conçus de telle sorte que la plaque de support (2; 102; 202) insérée dans le logement de plaque (4) peut être déplacée par ses deux côtés de déplacement (2a) le long des guides latéraux (4a) parallèles s'étendant transversalement à l'axe d'arbre, depuis une position initiale dans une position finale, et dans lequel ledit ensemble de support permet une insertion de la plaque de support (2; 102; 202) dans le logement de plaque (4) dans exactement deux positions, une position standard et une position de variante tournée de 180° par rapport à celle-ci autour de l'axe d'arbre, et dans lequel
l'ensemble de support ne permet d'immobiliser de manière solidaire en rotation et à poste fixe la plaque de support (2; 102; 202) dans le logement de plaque (4) que dans la position standard et la position de variante tournée de 180° par rapport à celle-ci autour de l'axe d'arbre, et la plaque de support (2) ne présente qu'un logement d'arbre (5, 105) excentrique,
dont la position, lorsque la plaque de support (2; 102; 202) est immobilisée dans le logement de plaque (4) dans la positon de variante, présente un décalage par rapport à la position du logement d'arbre (5; 105) lorsque la plaque de support (2; 102; 202) est immobilisée dans le logement de plaque (4) dans la position standard.

2. Ensemble de support selon la revendication 1, **caractérisé par le fait que** la plaque de support (2; 102; 202) présente un codage (7), en particulier une inscription y formée ou imprimée qui indique sur quel côté des deux côtés du caisson d'arbre d'enroulement doit se trouver la plaque de support (2; 102; 202) et qui, de préférence, indique également si la plaque de support (2; 102; 202) se trouve dans la position standard ou la position de variante.

3. Ensemble de support selon la revendication 1 ou 2, **caractérisé par le fait que** les guides latéraux (4a) s'étendent horizontalement et que, pour immobiliser de manière solidaire en rotation et à poste fixe la plaque de support (2; 102; 202), un dispositif de verrouillage transversal (6) est prévu par le biais duquel la plaque de support (2; 102; 202) peut être verrouillée dans la position finale pour empêcher un redéplacement.

4. Ensemble de support selon la revendication 3, **caractérisé par le fait que** le dispositif de verrouillage transversal (6) comprend une pièce de serrage ou d'encliquetage (6) qui, lorsque la plaque de support (2; 102; 202) se trouve dans la position finale, peut être serrée ou encliquetée entre une portion de bord (4c) du logement de plaque (4) située du côté de la position initiale et une portion latérale (2c, 2b) montrant respectivement vers le bord (4c) dans la position standard ou la positon de variante.

5. Ensemble de support selon l'une quelconque des revendications précédentes, **caractérisé par le fait que**, pour immobiliser de manière solidaire en rotation et à poste fixe la plaque de support (2; 102; 202), un dispositif de verrouillage longitudinal (8, 9) est prévu au moyen duquel la plaque de support (2; 102; 202) peut être verrouillée dans la position finale pour empêcher un retrait dans la direction de l'axe d'arbre.

6. Ensemble de support selon la revendication 5, **caractérisé par le fait que** le dispositif de verrouillage longitudinal (8, 9) présente respectivement une rangée crénelée de pattes de maintien (9) sur les deux guides latéraux (4a) du logement de plaque (4) à chacune d'elles est associée une rangée crénelée de pattes s'engageant derrière (8), sur les deux côtés de déplacement (2a) de la plaque de support (2; 102; 202), lesquelles rangées de pattes s'engageant derrière (8) traversent les rangées de pattes de maintien (9) lorsque la plaque de support (2; 102; 202) est insérée dans la position initiale dans le logement de plaque (4) et s'engagent derrière celles-ci après le déplacement dans la position finale.

7. Ensemble de support selon l'une quelconque des revendications précédentes, **caractérisé par le fait que** le logement de plaque (4) présente des bords de butée (4b, 4c) parallèles sur ses deux côtés opposés montrant respectivement vers la position finale ou vers la position initiale, dans lequel le corps plat de la plaque de support (2; 102; 202) présente une forme à symétrie ponctuelle avec deux côtés de contre-butée (2b, 2c) parallèles correspondant aux bords de butée (4b, 4c) de sorte que, dans la position standard et dans la position de variante, lorsque la position terminale est atteinte, la plaque de support (2; 102; 202) bute par l'un des côtés de contre-butée (2b, 2c) contre le bord de butée (4b) qui montre vers elle, et que, dans la position standard et dans la position de variante, la plaque de support (2; 102; 202), lorsqu'elle est insérée dans le logement de plaque (4), est guidée sur le bord de butée (4c) du côté de la position initiale.

8. Ensemble de support selon l'une quelconque des revendications 4 à 7, **caractérisé par le fait que**, dans la position standard et dans la position de variante, lorsque la position terminale est atteinte, le côté de contre-butée (2c, 2b) de la plaque de support (2; 102; 202), qui montre vers la position initiale, présente une distance égale par rapport au bord de butée (4c) du côté de la position initiale, de sorte que ladite pièce de serrage ou d'encliquetage (6) s'ajuste entre ce bord de butée (4c) et le côté de contre-butée (2c, 2b) qui montre vers lui.

9. Ensemble de support selon l'une quelconque des revendications précédentes, **caractérisé par le fait que**, pour supporter de manière solidaire en rotation l'extrémité d'arbre d'enroulement côté moteur, un disque adaptateur (3) rond apte à être fixé côté frontal sur le moteur tubulaire de l'arbre d'enroulement est prévu, dans lequel la plaque de support (2; 202) présente une logement d'arbre (5) ajusté dans lequel l'extrémité d'arbre d'enroulement côté moteur, avec son disque adaptateur (3), peut être engagée et y être immobilisée de manière solidaire en rotation et à poste fixe.

10. Ensemble de support selon l'une quelconque des revendications 1 à 8, **caractérisé par le fait que**, pour loger l'extrémité d'arbre d'enroulement montrant dans la direction opposée au moteur, la plaque de support (102) comprend, en tant que logement d'arbre (105), un tourillon (105) afin de recevoir à rotation l'extrémité d'arbre d'enroulement montrant dans la direction opposée au moteur.

11. Dispositif d'ombrage d'ouverture de bâtiment, en particulier volet roulant, comprenant un caisson d'arbre d'enroulement supportant en rotation un arbre d'enroulement en particulier entraîné par moteur, **caractérisé par le fait qu'**au moins à une extrémité d'arbre d'enroulement, en particulier à l'extrémité d'arbre d'enroulement côté moteur, est prévu un ensemble de support selon l'une quelconque des revendications précédentes.

12. Dispositif d'ombrage d'ouverture de bâtiment selon la revendication 11, **caractérisé par le fait qu'**un ensemble de support selon la revendication 9 est prévu à l'extrémité d'arbre d'enroulement côté moteur et un ensemble de support selon la revendication 10 est prévu à l'extrémité d'arbre d'enroulement montrant dans la direction opposée au moteur, dans lequel les dimensions du corps plat de l'une (2) des plaques de support correspondent de préférence aux dimensions du corps plat de l'autre plaque de support (102), et dans lequel, à l'état monté, la position du logement d'arbre (5) sur le corps plat de l'une (2) des plaques de support correspond de préférence à celle du corps plat sur l'autre plaque de support (102).
